# EUROPÄISCHE PATENTSCHRIFT

(11) **EP 2 963 210 B1**
(45) Veröffentlichungstag und Bekanntmachung des Hinweises auf die Patenterteilung: **17.06.2020**
(21) Anmeldenummer: 15174645.0
(22) Anmeldetag: 30.06.2015
(51) Int. Cl.: E05B 47/00, E05C 7/04, E05B 65/10, E05B 63/04

(54) **PASSIVFLÜGELSCHLOSS**
PASSIVE LEAF LOCK
SERRURE À BATTANT PASSIF

(30) Priorität: 30.06.2014 DE 102014009475; 30.06.2014 DE 102014009473; 22.09.2014 DE 102014013994; 18.01.2015 DE 102015000511; 19.01.2015 DE 102015100683; 15.05.2015 DE 102015107650
(43) Veröffentlichungstag der Anmeldung: 06.01.2016
(73) Patentinhaber: ASSA ABLOY Sicherheitstechnik GmbH, 72458 Albstadt (DE)
(72) Erfinder: SAUTER, Andreas, 72469 Meßstetten (DE)
(74) Vertreter: Louis Pöhlau Lohrentz

(56) Entgegenhaltungen:
- EP-A2- 2 264 268
- DE-A1- 19 957 999
- DE-A1-102009 043 962
- DE-B4-102006 038 610

## Beschreibung

Die Erfindung betrifft ein Passivflügelschloss, welches die Merkmale des Oberbegriffs des Patentanspruchs 1 aufweist.

Aus der DE 10 2006 038 610 B4 ist ein derartiges Passivflügelschloss bekannt. Die elektrische Türöffnereinrichtung ist als eigenständige Baueinheit im Schlosskasten des Passivflügelschlosses aufgenommen. Die Türöffnerbaueinheit weist wie herkömmlich im Türrahmen zu montierende Türöffner ein Türöffnergehäuse auf, in welchem sämtliche Komponenten des Türöffners angeordnet sind. Die Türöffnerbaueinheit ist in der DE 10 2006 038 610 B4 in dem Schlossgehäuse eines Passivflügelschlosses eingesetzt, und zwar in einem separaten Freiraum, der als Aussparung in der Schlossmechanik ausgebildet ist. Um den grundsätzlich elektrisch schaltbaren Türöffner zusätzlich in der Schließstellung der Tür mechanisch entriegeln zu können, ist in der DE 10 2006 038 610 B4 ein mechanischer Entriegler vorgesehen, der mit der Riegelstangenanschlusseinrichtung im Schlossgehäuse gekuppelt ist. Der mechanische Entriegler greift in das Türöffnergehäuse ein, um die elektrische Sperreinrichtung des Türöffners mechanisch zu entriegeln. Hierbei greift der mechanische Entriegler an dem Anker des Elektromagneten der elektrischen Sperreinrichtung an.

Nachteilig bei diesem Stand der Technik ist, dass die Türöffnereinheit im Passivflügelschloss relativ viel Bauraum benötigt und Ausführungen mit Schlossgehäuse mit kleinen Abmessungen nicht umsetzbar sind.

Der Erfindung liegt daher die Aufgabe zugrunde, ein Passivflügelschloss der eingangs genannten Art zu schaffen, das kompakt aufgebaut ist und auch Ausführungen von Schlosskästen mit kleinen Abmessungen erlaubt.

Die Erfindung löst diese Aufgabe mit dem Gegenstand des Patentanspruchs 1. Diese Lösung sieht die Und-Alternativen a) und b) vor.

Die Alternative a) sieht vor, dass mindestens die folgenden Türöffnerkomponenten in dem Schlossgehäuse angeordnet sind: die Türöffnerfalle, der elektrische Aktor, das abtriebsseitige Sperrglied und, falls vorhanden, das zwischen der Türöffnerfalle und dem abtriebsseitigen Sperrglied zwischengeschaltete Türöffnergetriebe. Hierbei soll kein separates Türöffnergehäuse vorgesehen sein, in oder an dem alle diese Türöffnerkomponenten gelagert sind. Dies bedeutet, dass für die Türöffnerkomponenten kein separates gemeinsames Türöffnergehäuse erforderlich ist, in welchem sämtliche Türöffnerkomponenten wie bei herkömmlichen Türöffnern aufgenommen sind. Die Türöffnerkomponenten können einzeln oder in Gruppen in entsprechenden Freiräumen im Schlossgehäuse, vorzugsweise in Aussparungen im Schlossgetriebe, angeordnet werden. Es sind zwar Ausführungen möglich, bei denen eine oder mehrere der Türöffnerkomponenten in separaten Gehäusen aufgenommen sind und diese Gehäuse im Schlossgehäuse angeordnet werden. Im Unterschied zum Stand der Technik sind jedoch nicht sämtliche Türöffnerkomponenten gemeinsam in einem Türöffnergehäuse gelagert.

Die Alternative b) sieht im Sinne desselben Erfindungsgedankens die verteilte Anordnung der Türöffnerkomponenten im Schlossgehäuse vor. Sie sieht vor, dass mindestens die folgenden Türöffnerkomponenten: die Türöffnerfalle, der elektrische Aktor, das abtriebsseitige Sperrglied und ,falls vorhanden, das zwischen der Türöffnerfalle und dem abtriebsseitigen Sperrglied zwischengeschaltete Türöffnergetriebe in dem Schlossgehäuse derart verteilt angeordnet sind, dass zwischen zumindest zwei der Türöffnerkomponenten eine Komponente der Schlossmechanik oder zumindest ein Teil einer Komponente der Schlossmechanik eingreift.

Beide Alternativen a) und b) werden gemeinsam eingesetzt, um im Schlossgehäuse eine optimale Anordnung der Türöffnerkomponenten relativ zu den Komponenten der Schlossmechanik zu erhalten.

In diesem Sinne sind Ausführungen besonders vorteilhaft, die vorsehen, dass die Türöffnerfalle als Schwenkfalle ausgebildet ist und ein Schwenklager aufweist, welches im Schlossgehäuse unmittelbar, d. h. ohne Zwischenschaltung eines das Schwenklager und/oder die Türöffnerfalle und/oder die elektrische Sperreinrichtung und/oder andere Türöffnerkomponenten aufnehmenden weiteren Gehäuses angeordnet ist.

Eine Optimierung der Anordnung kann mit Ausführungen erhalten werden, die vorsehen, dass die Türöffnerfalle als Schwenkfalle ausgebildet ist und eine mittige Schwenkachse zur Links-Rechts-Verwendung der Türöffnerfalle aufweist.

Günstige Komponentenanordnungen sind auch bei Ausführungen möglich, die vorsehen, dass das Sperrglied als Sperrhebel ausgebildet ist und ein Schwenklager aufweist, welches im Schlossgehäuse unmittelbar, d. h. ohne Zwischenschaltung eines das Schwenklager und/oder den Sperrhebel und/oder die elektrische Sperreinrichtung und/oder weitere Türöffnerkomponenten aufnehmenden weiteren Gehäuses angeordnet ist.

Vorteilhafte Ausführungen sehen vor, dass zwischen dem Sperrglied und der Türöffnerfalle ein Übertragungsschieber oder ein Übertragungsschwenkhebel geschaltet ist, der als das Türöffnergetriebe oder als Teil des Türöffnergetriebes ausgebildet ist. In bevorzugter Weiterbildung kann vorgesehen sein, dass der Übertragungsschieber oder der Übertragungsschwenkhebel ein Schiebelager bzw. ein Schwenklager aufweist, das in dem Schlossgehäuse unmittelbar, d. h. ohne Zwischenschaltung eines den Übertragungsschieber bzw. den Übertragungshebel und/oder die elektrische Sperreinrichtung und/oder die Türöffnerfalle und/oder weitere Türöffnerkomponenten aufnehmenden weiteren Gehäuses angeordnet ist.

Erfindungsgemäß ist vorgesehen, dass die Schlossmechanik eine Aushebeeinrichtung aufweist, die in der Schließstellung der Tür mit einer Schlossfalle oder einem Riegel eines zugeordneten Aktivflügelschlosses zusammenwirkt. Wesentlich ist, dass die Aushebeeinrichtung oder zumindest ein Teil der Aushebeeinrichtung zwischen zwei Türöffnerkomponenten angeordnet ist.

Alternativ oder zusätzlich kann vorgesehen sein, dass die zwei Türöffnerkomponenten als einerseits die Türöffnerfalle und andererseits der elektrische Aktor und/oder das abtriebsseitige Sperrglied und/oder das Türöffnergetriebe ausgebildet sind.

Weitere Merkmale ergeben sich aus den Unteransprüchen sowie aus der Beschreibung in Verbindung mit den Figuren. Die Figuren zeigen:
- Figur 1a:: eine schematische Seitenansicht eines Passivflügelschlosses mit geöffnetem Gehäusedeckel;
- Figur 1b:: eine Ansicht der Stulpseite des Passivflügelschlosses;
- Figur 2:: eine vergrößerte Darstellung im Bereich der Türöffnerkomponenten des Passivflügelschlosses;
- Figur 3:: eine Ausschnittsdarstellung in Blickrichtung von hinten, d. h. mit Türöffnerkomponenten im Vordergrund auf die Stulpseite des Passivflügelschlosses, Türöffnerfalle in Freigabestellung geschwenkt;
- Figur 3s: eine Figur 3 entsprechende Darstellung, jedoch Anker der Sperreinrichtung in Sperrstellung geschwenkt und Türöffnerfalle in Sperrstellung;
- Figur 4:: eine Schnittdarstellung des Passivflügelschlosses entlang der Linie I-I aus Fig. 1a, Türöffnerfalle in Freigabestellung geschwenkt;
- Figur 4s: eine Figur 4 entsprechende Darstellung, jedoch Türöffnerfalle in Sperrstellung;
- Figur 5:: eine schematische Seitenansicht eines zweiten Ausführungsbeispiels eines Pasivflügelschlosses mit geöffnetem Gehäusedeckel;
- Figur 6:: eine Figur 5 entsprechende Darstellung des dort gezeigten Ausführungsbeispiels, jedoch bei entferntem Schieber 4 des Schlossgetriebes;
- Figur 7:: eine Detaildarstellung in perspektivische Ansicht der Türöffnereinrichtung, deren Komponenten im Schlosskasten angeordnet sind, in Sperrstellung;
- Figur 8 Figur 9:: die Türöffnereinrichtung in Figur 7, jedoch in Seitenansicht; eine Figur 7 entsprechende Darstellung der Türöffnereinrichtung, jedoch in erster Freigabestellung, d. h. elektrisch freigeschaltet;
- Figur 10:: die in Figur 9 dargestellte Türöffnereinrichtung, jedoch in Seitenansicht;
- Figur 11:: eine Figur 9 entsprechende Darstellung der Türöffnereinrichtung, jedoch in zweiter Freigabestellung, das heißt mechanisch freigeschaltet;
- Figur 12:: die in Figur 11 dargestellte Türöffneransicht; jedoch in Seitenansicht.
- Figuren 13a - 13d: perspektivische Darstellungen eines weiteren Ausführungsbeispiels, diverse Schaltstellungen beim elektrischen Entriegeln darstellend;
- Figuren 14a - 14d: perspektivische Darstellungen des Ausführungsbeispiels der Figuren 13a bis 13d, diverse Schaltstellungen beim mechanischen Entriegeln durch den mechanischen Entriegler darstellend.

Die Figuren 1a bis 4 zeigen Ausführungen eines erfindungsgemäßen Passivflügelschlosses mit vorteilhaften Ausgestaltungen und Merkmalen, die in der gezeigten Merkmalskombination verwendet werden können. Es ist in alternativen Ausgestaltungen auch eine Kombination einzelner oder eines Teils von in den Figuren dargestellten Merkmalen mit zusätzlichen, in den Figuren nicht explizit gezeigten Merkmalen vorgesehen. Es sind auch Ausgestaltungen vorgesehen, die nicht alle in den Figuren gezeigten Merkmale in ihrer Gesamtheit aufweisen, sondern nur eine Auswahl der gezeigten Merkmale enthalten, ohne den Rahmen der Erfindung zu verlassen, der durch die Ansprüche definiert ist.

Das in den Figuren 1a bis 4 gezeigte Passivflügelschloss 1 weist ein Schlossgehäuse 2 auf, in welchem eine Schlossmechanik und eine in der Schlossmechanik integrierte Türöffnereinrichtung 5 angeordnet ist. Die Schlossmechanik umfasst ein Schlossgetriebe mit einem Schieber 4, der über eine Nuss 3 betätigbar ist. Die Schlossmechanik weist ferner eine Riegel-Aushebeeinrichtung 6 auf für einen Riegel eines zugeordneten Aktivflügelschlosses. Ferner weist die Schlossmechanik eine Anschlusseinrichtung für eine obere Riegelstange 7 und eine Anschlusseinrichtung für eine untere Riegelstange 8 auf.

Ein wesentlicher Unterschied zu herkömmlichen Passivflügelschlössern, die mit einem elektrischen Türöffner ausgerüstet sind, ist bei dem dargestellten Ausführungsbeispiel, dass die Komponenten der Türöffnereinrichtung in dem Schlossgehäuse 2 eigenständig gelagert sind. Es ist kein separates Türöffnergehäuse vorhanden, das sämtliche Türöffnerkomponenten aufnimmt. Die Komponenten der Türöffnereinrichtung sind in dem dargestellten Fall verschachtelt mit den Komponenten der Schlossmechanik in dem Schlossgehäuse angeordnet. Komponenten der Schlossmechanik greifen zwischen Komponenten der Türöffnereinrichtung ein.

Die Türöffnereinrichtung 5 weist als Türöffnerkomponenten eine schwenkbar gelagerte Türöffnerfalle 51 und eine elektrische Sperreinrichtung 52 auf. Die elektrische Sperreinrichtung 52 wirkt mit der Türöffnerfalle 51 über zwischengeschaltete Getriebeelemente zusammen. Die elektrische Sperreinrichtung umfasst eine elektrische Spule 52s und einen Anker 52a, der als abtriebsseitiges Sperrglied mit der Spule 52s zusammenwirkt. Der Anker 52a ist im dargestellten Fall in Art eines flachen einarmigen Hebels um eine Schwenkachse 52aa schwenkbar gelagert und ist auf der Oberseite der Spule 52s angeordnet. Zwischen dem Anker 52a und der Türöffnerfalle 51 ist ein Übertragungsschieber 53 angeordnet. Er wirkt an seiner einen Seite unmittelbar mit der Türöffnerfalle 51 und an seiner anderen Seite unmittelbar mit dem Anker 52a zusammen. Hierfür weist der Übertragungsschieber 53 an seiner dem Anker 52a zugewandten Seite eine Anschlagkante 53k auf, die unmittelbar mit dem Anker 52a zusammenwirkt.

Die Türöffnerkomponenten sind in dem Schlossgehäuse 2 so angeordnet, dass die Türöffnerfalle 51 benachbart zum Stulp angeordnet ist und die Schwenkachse 51aa der Türöffnerfalle 51 parallel zum Stulp ausgerichtet ist. Die elektrische Sperreinrichtung 52 ist nahe der stulpfernen Hinterseite des Schlossgehäuses 2 angeordnet. Der Übertragungsschieber 53 ist benachbart zur Türöffnerfalle 51 angeordnet. Seine Bewegungsrichtung erstreckt sich zwischen der Stulpseite und der stulpfernen Hinterseite des Schlossgehäuses 2, d. h. in Querrichtung des Schlossgehäuses 2 und dabei quer zur Verschieberichtung des Schiebers 4.

Die Türöffnerfalle 51 ist als Schwenkfalle ausgebildet. Sie weist einen schwenkbar gelagerten Türöffnerfalllen-Körper 51k auf, auf dem ein Aufschraubstück 51a aufgeschraubt ist. Über das Aufschraubstück wirkt die Türöffnerfalle 51 mit einer nicht dargestellten Schlossfalle eines zugeordneten Aktivflügelschlosses zusammen.

In dem Schlossgehäuse 2 ist ein Entriegelungsschieber 54 parallel zur elektrischen Sperreinrichtung 52 verschiebbar gelagert, d. h. der Entriegelungsschieber 54 ist parallel zur Spule 52s und zum Anker 52a verschiebbar. Der Entriegelungsschieber 54 stellt einen Teil der Schlossmechanik dar. Er bildet einen mechanischen Entriegler, um zur mechanischen Freigabe des elektrischen Türöffners den Anker 52a zu betätigen. Der Entriegelungsschieber 54 weist hierfür an der dem Anker 52 zugewandten Seite einen Betätigungskopf 54b auf. Der Entriegelungsschieber 54 ist bewegungsgekoppelt mit dem Schieber 4 des Schlossgetriebes. Im dargestellten Fall ist der Entriegelungsschieber 54 als Abschnitt des Schiebers 4 ausgebildet und/oder zumindest als ein mit dem Schieber bewegungsfestes Teil ausgebildet.

Die Türöffnereinerichtung 5 ist in eine Sperrstellung und in eine Freigabestellung schaltbar. In der Sperrstellung ist die Türöffnerfalle 51 gesperrt und hintergeift die die in Schließstellung der Tür eingreifende Schlossfalle des Aktivflügelschlosses, um den Aktivflügel in Schließstellung zu arretieren. In der Freigabestellung ist die Türöffnerfalle freigeschaltet, so dass die Schlossfalle freikommt, wenn der Aktivflügel aufgedrückt wird.

Die Schaltung zwischen Sperrstellung und Feigebestellung kann durch elektrische Steuerung erfolgen, indem die elektrische Sperreinrichtung elektrisch geschaltet wird. Dies bedeutet, dass die Entriegelung der elektrischen Türöffnereinrichtung durch elektrisches Feischalten der elektrischen Sperreinrichtung 52 erfolgt. Alternativ ist eine Freischaltung der elektrischen Türöffnereinrichtung durch eine mechanische Entriegelung möglich. Dies erfolgt durch mechanische Betätigung des Entriegelungsschiebers 54, der in dem Ausführungsbeispiel der Figuren 1 bis 4 über seinen Betätigungskopf 54b auf den Anker 52a einwirkt.

In dem Ausführungsbeispiel der Figuren 1 bis 4 steht in der Sperrstellung der Türöffnerfalle der Anker 52a in seiner von der Spule 52s weggeschwenkten Stellung, wie dies in Fig. 3s gezeigt ist. Der zwischen dem Anker 52a und der Türöffnerfalle 51 angeordnete Übertragungsschieber 53 steht mit seiner Anschlagkante 53k an dem nach oben geschwenkten Anker 52a an. Dies ist in Fig. 4s gezeigt. Der Übertragungsschieber 53 bildet mit seiner stulpseitigen Kante einen Anschlag für die Türöffnerfalle 51. Die Türöffnerfalle 51 ist in dieser Stellung gesperrt gegen ein Schwenken in Freigabestellung. Bei der mechanischen Entriegelung wird der Anker 52a durch Verschieben des Entriegelungsschiebers 54 in seine auf der Spule 52s aufliegende Freigabestellung geschwenkt. Die Stellung ist in den Figuren 3 und 4 gezeigt.

Damit ist der Anker 52a außerhalb des Verschiebeweges des Übertragungsschiebers 53, sodass die Türöffnerfalle 51 für ein Schwenken freigeschaltet ist. Wenn in dieser Stellung die Türöffnerfalle 51 durch die Schlossfalle in Öffnungsrichtung beaufschlagt wird, schwenkt sie und gibt die Schlossfalle frei. Das Schwenken der Türöffnerfalle ist möglich, weil der Übertragungsschieber 53 nicht über den Anker 52a der elektrischen Sperreinrichtung blockiert ist. Beim Schwenken der Türöffnerfalle 51 weicht der Übertragungsschieber 53 aus.

Die elektrische Entriegelung erfolgt durch Änderung der Bestromung der elektrischen Sperreinrichtung 52. Ausgehend von der Sperrstellung, wie sie in den Figuren 3s und 4s dargestellt ist, wird durch Änderung der Bestromung der Anker 52a in seine auf der Spule 52s aufliegende Stellung geschwenkt. Damit gelangt der Anker 52a aus dem Bewegungsweg des Übertragungsschiebers 53. Wenn die Türöffnerfalle 51 nun durch die Schlossfalle zum Öffnen der Tür beaufschlagt wird, schwenkt die Türöffnerfalle 51, da der Übertragungsschieber 53 nun nicht mehr von dem Anker 52a blockiert ist und ausweichen kann. Diese Freigabestellung ist gleich wie bei der mechanischen Entriegelung und in den Figuren 3 und 4 gezeigt.

Bei der in den Figuren 1 bis 4 dargestellten Ausführung ist also vorgesehen, dass der mechanische Entriegler 54, wie bei den herkömmlichen bekannten Systemen am abtriebsseitigen Sperrglied der elektrischen Sperreinrichtung, und zwar an dem Anker 52a, der mit der Spule 52s des Elektromagneten zusammenwirkt, angreift. Im Sinne der vorliegenden Erfindung wäre diese Ausführung erfindungsgemäß abzuwandeln, und zwar beispielsweise dahingehend, dass der mechanische Entriegler 54 mit dem Übertragungsschieber 53 des Türöffnergetriebes, der als Wechsel fungiert, zusammenwirkt. In der mechanischen Entriegelungsstellung wird dann der mechanische Entriegler 54 den Übertragungsschieber 53 aus der Eingriffsstellung der Türöffnerfalle 51 heraus verlagern, z. B. durch Verschiebung des Übertragungsschiebers 53 parallel zum Stulp, bis er aus der Wirkstellung der Türöffnerfalle 51 herauskommt. Dies hat dann zur Folge, dass in der mechanischen Entriegelungsstellung die Türöffnerfalle 51 außer Eingriff des Übertragungsschiebers 53 und damit freigeschaltet ist. Die Verlagerung des Übertragungsschiebers 53 kann bei dieser Ausgestaltung im selben Schiebelager erfolgen, in dem der Übertragungsschieber 53 auch bei seinem Zusammenwirken mit dem Anker 52a und der Türöffnerfalle 51 verschiebbar gelagert ist. Alternativ wäre auch eine Abwandlung möglich, bei der der Übertragungsschieber 53 ein separates Lager, z. B. ein zweites Schiebelager oder ein Schwenklager, aufweist, in welchem der Übertragungsschieber 53 bei seiner Betätigung durch den mechanischen Entriegler 54 verlagert wird. Es kann auch vorgesehen sein, dass der mechanische Entriegler 54 an diesem zusätzlichen Lager angreift.

Weitere Abwandlungen gegenüber der in den Figuren 1 bis 4 dargestellten Ausführung sind im Sinne der Erfindung dahingehend möglich, dass z. B. der mechanische Entriegler 54 mit der Türöffnerfalle 51 zusammenwirkt und die Türöffnerfalle 51 zur mechanischen Entriegelung verlagert. Diese Verlagerung kann in dem Schwenklager der Türöffnerfalle 51 erfolgen, in welchem die Türöffnerfalle 51 auch bei ihrem Zusammenwirken mit der Schlossfalle und dem Übertragungsschieber 53 verlagerbar ist. Die Türöffnerfalle 51 kann alternativ jedoch auch ein separates Lager, z. B. ein Schiebelager aufweisen, in welchem die Türöffnerfalle 51 bei einem Zusammenwirken mit dem mechanischen Entriegler 54 zur mechanischen Entriegelung verlagert wird. Alternativ kann die Türöffnerfalle 51 einen separaten beweglich gelagerten Abschnitt aufweisen, der zur mechanischen Entriegelung mit dem mechanischen Entriegler 54 zusammenwirkt und relativ zur übrigen Türöffnerfalle 51 verlagert wird.

Bei dem in den Figuren 5 bis 12 dargestellten Passivflügelschloss handelt es sich um eine konkret ausgeführte Abwandlung des Passivflügelschlosses der Figuren 1 bis 4. Die Schlossmechanik des Passivflügelschlosses ist gleich wie bei dem Schloss in den Figuren 1 bis 4. Lediglich die Türöffnereinrichtung 5 unterscheidet sich in ihrem Aufbau von der Türöffnereinrichtung in dem Passivflügelschloss in den Figuren 1 bis 4. Die Türöffnereinrichtung weist bei der Ausführung der Figuren 5 bis 12 die gleichen Komponenten, nämlich eine Türöffnerfalle 51, eine elektrische Sperreinrichtung 52 mit Spule 52s und Anker 52a und einen Übertragungsschieber 53, sowie einen über die Schlossnuss 3 betätigbaren Entriegelungsschieber 54 auf. Zusätzlich ist jedoch noch ein Zwischenglied 55 vorgesehen, welches zwischen dem Übertragungsschieber 53 und dem Anker 52a geschaltet ist und von dem Entriegelungsschieber 54 betätigbar ist. Dies bedeutet, dass in diesem Falle der Übertragungsschieber 53 nicht unmittelbar mit dem Anker 52a zusammenwirkt, sondern lediglich mittelbar über das zwischengeschaltete Zwischenglied 55. Der Entriegelungsschieber 54 wirkt in diesem Fall ausschließlich unmittelbar mit dem Zwischenglied 55 zusammen. Das Zwischenglied weist ein Langloch 55o auf, in welches ein Mitnehmerkopf 4z des Entriegelungschiebers 54 eingreift. Das Langloch 55o ist quer zum Stulp ausgerichtet und damit entlang der Schieberichtung des Übertragungsschiebers 53.

Die Türöffnereinrichtung ist in Sperrstellung und Freigabestellung schaltbar. Die Sperrstellung ist in den Figuren 7 und 8 dargestellt. In dieser Stellung ist der Anker 52a in seiner von der Spule 52s weggeschwenkten Sperrstellung geschaltet und das Zwischenglied 55 ist zwischen dem Übertragungsschieber 53 und dem Anker 52a derart angeordnet, dass das Zwischenglied 55 mit seiner dem Anker 52a zugewandten Seite an einer am Anker 52a ausgebildeten Sperrkante 52ak in Anschlag anliegt und mit seiner dem Übertragungsschieber 53 zugewandten Seite an einer an dem Übertragungsschieber 53 ausgebildeten Anschlagkante 53k in Anschlag anliegt. Der Übertragungsschieber 53 ist in dieser Stellung gegen ein Verschieben in eine vom Stulp weg gerichtete Richtung über das Zwischenglied 55 blockiert. Das Zwischenglied 55 ist durch die am Anker 52a ausgebildete Sperrkante 52ak in diese Schieberichtung seinerseits über den Anker blockiert. Die Türöffnerfalle 51 liegt in dieser Stellung an der Stulpseite des Übertragungsschiebers 53 an und ist in ihrer in den Figuren 7 und 8 dargestellten Sperrstellung gegen ein Verschwenken in Freigaberichtung gesperrt.

In den Figuren 9 und 10 ist die Türöffnereinrichtung in ihrer Freigabestellung dargestellt und zwar in ihrer ersten Freigabestellung, die durch elektrische Schaltung der elektrischen Sperreinrichtung erfolgt ist. Durch die elektrische Freigabeschaltung der Sperreinrichtung 52 ist der Anker 52a aus seiner in den Figuren 7 und 8 gezeigten nach oben geschwenkten Sperrstellung nach unten zur Spule 52s hin geschwenkt angeordnet. Er liegt dabei parallel zur Schlosskastenebene. Wie in Figur 10 am besten erkennbar, ist in dieser Stellung das Zwischenglied 55 außer Anlage der Sperrkante 52ak des Ankers 52a. Diese Stellung in Figur 10 wird erreicht ausgehend von der Sperrstellung in Figur 8 durch Herausschwenken des Ankers 52a aus der Anschlagstellung mit der Sperrkante 52ak in seine auf der Spule 52s aufliegende Schwenkstellung. Das Zwischenglied 55 ist daraufhin in eine Richtung vom Stulp weg in Figur 8 durch Einwirkung des Übertragungsschiebers 53 verschiebbar. Die Schiebebewegung des Zwischenglieds 55 erfolgt durch Einwirkung des Übertragungsschiebers 53, wenn die Türöffnerfalle 51 aus ihrer in Figur 8 dargestellten Sperrstellung beim Öffnen des Aktivflügels durch die Schlossfalle in ihre Freigabestellung geschwenkt wird. Figur 10 zeigt diese Stellung nach der Freigabeschwenkung der Türöffnerfalle 51.

In den Figuren 11 und 12 ist die Freigabestellung der Türöffnereinrichtung nach mechanischer Entriegelung über den Entriegelungsschieber 54 gezeigt. Diese ist im Unterschied zu der in den Figuren 9 und 10 dargestellten elektrischen Freigabestellung als zweite Freigabestellung bezeichnet. In dieser in den Figuren 11 und 12 dargestellten Freigabestellung ist das Zwischenglied 55 aus der in den Figuren 7 und 8 dargestellten Sperrstellung heraus in seine mechanische Freigabestellung verlagert. Die Bewegungsrichtung für diese Verlagerung des Zwischenglieds 55 ist eine Bewegungsrichtung parallel zum Stulp und also quer zur Verlagerungsrichtung des Übertragungsschiebers 53. Die Verlagerung des Zwischenglieds 55 erfolgt bis in die in den Figuren 11 und 12 dargestellte Stellung, d. h. soweit, dass das Zwischenglied 55 außerhalb der am Anker 52a ausgebildeten Sperrkante 52ak steht. Dies bedeutet, dass der Übertragungsschieber 53 nun nicht mehr durch das Zwischenglied 55 und auch nicht mehr mittelbar durch den Anker 52a gegen eine Verlagerung in Freigaberichtung vom Stulp weg gehindert ist und daher die Türöffnerfalle 51 aus ihrer in den Figuren 7 und 8 dargestellten Sperrstellung in die Freigabestellung der Figuren 11 und 12 schwenkbar ist unter Verlagerung des Übertragungsschiebers 53. Das Zwischenglied 55 wird dabei durch den Übertragungsschieber 53 mitgenommen und in der Ebene über dem Anker 52a frei verschoben. Der Anker 52a behindert diese Verschiebebewegung des Zwischenglieds nicht, da das Zwischenglied außer der Wirkverbindung des Ankers steht. In der in den Figuren 11 und 12 dargestellten mechanischen Freigabestellung kommt es auf die Schaltstellung des Ankers nicht an, d. h. der Anker kann in dieser mechanischen Freigabestellung elektrisch in Sperrstellung und Freigabestellung gebracht werden, ohne dass die mechanische Freigabestellung dadurch beeinflusst wird.

Im Unterschied zu der mechanischen Freigebestellung ist in der in den Figuren 9 und 10 dargestellten elektrischen Freigabestellung die Stellung des Ankers wesentlich. In dieser elektrischen Freigabestellung muss der Anker in seiner elektrisch bestimmten Freigabestellung angeordnet sein, d. h. in dem dargestellten Fall nach unten zur Spule 52s hin geschwenkt. Sobald die elektrische Sperreinrichtung elektrisch in Sperrstellung geschaltet wird, erfolgt eine Verlagerung des Ankers 52a in seine Sperrstellung im dargestellten Fall in eine von der Spule 52s weggeschwenkte Stellung, wie sie in den Figuren 7 und 8 dargestellt ist.

Bei dem Ausführungsbeispiel der Figuren 5 bis 12 wirkt der mechanische Entriegler 54 mit dem zwischen der Türöffnerfalle 51 und dem abtriebsseitigen Anker 52a der elektrischen Sperreinrichtung 52 zwischengeschalteten Übertragungsschieber 53 über das Zwischenglied 55 zusammen. Der mechanische Entriegler 54 wirkt zum mechanischen Freigeben des elektrischen Türöffners auf das Zwischenglied 55 ein und nicht auf den Anker 52a.

Bei beiden Ausführungsbeispielen, die in den Fig. gezeigt sind, sind die Merkmale a) und b) des Hauptanspruchs 1 realisiert. Die Türöffnerkomponenten sind unmittelbar in dem Schlossgehäuse angeordnet, ohne dass ein separates Türöffnergehäuse vorgesehen ist, welches die Türöffnerkomponenten: Türöffnerfalle, elektrischer Aktor, abtriebsseitiges Sperrglied und Türöffnergetriebe in ihrer Gesamtheit oder nur einige davon aufnimmt. Ferner sind die genannten Türöffnerkomponenten in dem Schlossgehäuse derart verteilt, dass zwischen zumindest einigen der Türöffnerkomponenten Komponenten der Schlossmechanik eingreifen.

Im Ausführungsbeispiel der Figuren 5 bis 12 umfasst die Schlossmechanik einen Schieber 54, welcher durch die Nuss 3 betätigbar ist, um die Riegel-Aushebeinrichtung 6 und die Anschlusseinrichtungen für die obere Riegelstange 7 und die untere Riegelstangen 8 zu betätigen. Zwischen dem Übertragungsschieber 53 als Teil des Türöffnergetriebes und dem Anker 52a der elektrischen Sperreinrichtung 52 greift der Schieber 54 als Komponente der Schlossmechanik über das Zwischenglied 55 ein und wirkt so als mechanischer Entriegler 54.

Bei dem Ausführungsbeispiel der Figuren 13 bis 14 handelt es sich um ein Passivflügelschloss, das weitgehend gleich aufgebaut ist wie das der Figuren 5 bis 12. Das Passivflügelschloss ist ebenfalls mit einer Türöffnereinrichtung 5 ausgestattet. Die Türöffnereinrichtung 5 weist übereinstimmend mit der Türöffnereinrichtung in den Figuren 5 bis 12 eine schwenkbare Türöffnerfalle 51 und eine elektrische Sperreinrichtung 52 mit schwenkbar gelagertem Anker 52a auf. Zwischen der Türöffnerfalle 51 und dem Anker 52a ist auch ein Übertragungsschieber 53 geschaltet. Im Unterschied zu den Figuren 5 bis 12 ist jedoch zwischen dem Übertragungsschieber 53 und dem Anker 52a kein Zwischenglied 55 geschaltet, das über den mechanischen Entriegler 54 betätigt wird. Es sei verwiesen auf Fig. 13a. Der mechanische Entriegler 54 wirkt auf den Übertragungsschieber 53 ein, um diesen gegenüber der Türöffnerfalle 51 zu verlagern. Die Sperrstellung der Türöffnerfalle 51 ist in den Figuren 13a und b gezeigt. Der Übertragungsschieber 53 liegt in Anlage an der Türöffnerfalle 51. Wenn die elektrische Sperreinrichtung 52 in Sperrstellung geschaltet ist, ist, wie Fig. 13b zeigt, der Anker 52a von der Spule 52s weggeschwenkt und blockiert den Übertragungsschieber 53, eine Ausgleichsbewegung in Querrichtung durchzuführen. Aufgrund dieser Blockierung des Übertragungsschiebers 53 ist die im Anschlag mit diesem stehende Türöffnerfalle 51 in dieser Stellung gegen eine Schwenkbewegung blockiert. Dies ist in den Figuren 13a und b gezeigt.

Es wird Bezug genommen auf die Figuren 13c und d. Wenn die elektrische Sperreinrichtung 52 elektrisch freigeschaltet wird, wird der Anker 52a aus der Bewegungsbahn des Übertragungsschiebers 53 herausverlagert. Der Übertragungsschieber 53 kann nun eine Ausweichbewegung über den nun eingezogenen Anker 52a hinweg durchführen, wenn die Türöffnerfalle 51 durch die Schlossfalle beaufschlagt wird. Die Türöffnerfalle 51 ist in dieser Stellung also freigeschaltet. Diese Stellung zeigt die Figur 13d.

Die mechanische Freischaltung der Türöffnerfalle 51 ist in den Figuren 14a bis d gezeigt. Der Übertragungsschieber 53 wird mittels des Entriegelungsschiebers 54 verlagert, und zwar in eine Position außerhalb der Anschlaglage mit der Türöffnerfalle 51. Die Figuren 14a und b zeigen die verlagerte Position des Übertragungsglieds 53 im Vergleich zur Ausgangsposition, die in Figur 13a dargestellt ist.

Der Übertragungsschieber 53 greift in dieser Position in eine Freilaufausnehmung 51f der Türöffnerfalle 51 derart ein, dass die Türöffnerfalle 51 ungehindert vom Übertragungsschieber 53 schwenken kann, wenn die Schlossfalle die Türöffnerfalle 51 zum Öffnen der Tür beaufschlagt. Die Türöffnerfalle schwenkt in die Freigabestellung, die in den Figuren 14c und d gezeigt ist.

Gleich wie bei den vorangehend beschriebenen Ausführungsbeispielen kann der mechanische Entriegler 54 als ein Abschnitt des Schiebers 4 des Schlossgetriebes ausgebildet sein. Der mechanische Entriegler kann bei abgewandelten Ausführungen aber auch als separates Teil, vorzugsweise als ein mit dem Schieber 4 getriebemäßig zusammenwirkendes Teil ausgebildet sein. Bei abgewandelten Ausführungsbeispielen kann der mechanische Entriegler 54 auch als Nicht-Schieber, z. B. als Hebel oder als ein anderes Getriebeelement ausgebildet sein. Ferner muss der mechanische Entriegler 54 nicht mit einem Getriebeelement des Schlossgetriebes zusammenwirken. Der mechanische Entriegler 54 kann als separates Bauteil unabhängig vom Schlossgetriebe ausgebildet sein. Die Betätigung des mechanischen Entrieglers 54 erfolgt bei den dargestellten Ausführungsbeispielen über die Betätigungseinrichtung der Schlossmechanik, vorzugsweise die Nuss 3. Es sind aber auch Ausführungen möglich, bei denen für die Betätigung des mechanischen Entrieglers 54 eine separate Betätigungseinrichtung vorgesehen ist.

Die Betätigungseinrichtung des mechanischen Entrieglers 54 ist grundsätzlich vorzugsweise jeweils so ausgeführt, dass die Betätigung von der Innenseite der Tür, in der das Schloss montiert ist, möglich ist. Dies gilt jedenfalls für Anwendungen der zweiflügeligen Tür in Flucht- und Rettungswegen.

### Bezugszeichenliste

- 1: Passivflügelschloss
- 2: Schlossgehäuse, Schlosskasten
- 2b: Bodenplatte
- 2s: Stulpplatte

- 3: Nuss
- 4: Schieber des Schlossgetriebes 5 Türöffnereinrichtung
- 6: Aushebeeinrichtung für Riegel des zugeordneten Aktivflügelschlosses
- 7: obere Riegelstange
- 8: untere Riegelstange

- 51: Türöffnerfalle
- 51a: Aufschraubstück der Türöffnerfalle
- 51k: Türöffnerfallen-Körper
- 51l: Lagerrahmen der Türöffnerfalle
- 51aa: Türöffnerfalle Schwenkachse
- 51f: Freilaufausnehmung in 51k

- 52: elektrische Sperreinrichtung
- 52s: Spule
- 52a: Anker (abtriebsseitiges Sperrglied)
- 52ak: Sperrkante des Ankers
- 52aa: Schwenkachse des Sperrglieds (Anker)
- 53: Übertragungsschieber (Wechsel)
- 53k: Anschlagkante des Übertragungsschiebers

- 54: Entriegelungsschieber, mechanischer Entriegler
- 54b: Betätigungsknopf von 54

- 55: Zwischenglied
- 55o: Langloch

## Patentansprüche

1. Passivflügelschloss zur Montage in oder an einem Passivflügel einer zweiflügeligen Tür,
mit einem als Schlosskasten oder Schlossgestell ausgebildeten Schlossgehäuse (2), in dem eine Schlossmechanik und eine elektrische Türöffnereinrichtung (5) gelagert ist,
- wobei die Schlossmechanik umfasst:
• eine obere Riegelstangen-Anschlusseinrichtung, an der eine obere Riegelstange (7) und/oder eine untere Riegelstangen-Anschlusseinrichtung, der der eine untere Riegelstange (8) anschließbar oder angeschlossen ist,
• eine Betätigungs-Anschlusseinrichtung, an der eine Betätigungseinrichtung (3), die einen manuellen oder motorischen Betätiger aufweist, zur Betätigung der Schlossmechanik anschließbar oder angeschlossen ist,
- wobei die elektrische Türöffnereinrichtung (5) umfasst:
• eine Türöffnerfalle (51), die in dem Schlossgehäuse (2) derart bewegbar gelagert ist, dass sie in der Schließstellung der Tür mit einer Schlossfalle oder einem Riegel eines zugeordneten Aktivflügelschlosses zusammenwirkt,
• eine elektrische Sperreinrichtung(52), die einen elektrischen Aktor (52s) und ein abtriebsseitiges Sperrglied (52a) aufweist, das mit der Türöffnerfalle (51) unmittelbar oder über ein zwischengeschaltetes Türöffnergetriebe (53) derart zusammenwirkt, dass die Türöffnerfalle (51) in eine Sperrstellung und in eine Freigabestellung schaltbar ist,
- wobei die Türöffnerfalle (51) mit der elektrischen Sperreinrichtung (52) derart zusammenwirkt, dass die Türöffnerfalle (51) elektrisch durch Änderung der Bestromung der elektrischen Sperreinrichtung (52) von ihrer Sperrstellung in ihre Freigabestellung schaltbar ist, wobei
a) mindestens die folgenden Türöffnerkomponenten: die Türöffnerfalle (51), der elektrische Aktor (25s), das abtriebsseitige Sperrglied (25a) und, falls vorhanden, das zwischen der Türöffnerfalle (51) und dem abtriebsseitigen Sperrglied (52a) zwischengeschaltete Türöffnergetriebe (53) in dem Schlossgehäuse (2) angeordnet sind und kein separates Türöffnergehäuse vorgesehen ist, in oder an dem alle diese Türöffnerkomponenten gelagert sind, und
b) mindestens die folgenden Türöffnerkomponenten: die Türöffnerfalle (51), der elektrische Aktor (52s), das abtriebsseitige Sperrglied (52a) und, falls vorhanden, das zwischen der Türöffnerfalle (51) und dem abtriebsseitigen Sperrglied (52a) zwischengeschaltete Türöffnergetriebe (53), in dem Schlossgehäuse (2) derart verteilt angeordnet sind, dass zwischen zumindest zwei der Türöffnerkomponenten mindestens eine Komponente der Schlossmechanik oder zumindest ein Teil einer Komponente der Schlossmechanik eingreift, **dadurch gekennzeichnet, dass** die Schlossmechanik eine Aushebeeinrichtung (6) aufweist, die in der Schließstellung der Tür mit einer Schlossfalle oder einem Riegel eines zugeordneten Aktivflügelschlosses zusammenwirkt, und die Aushebeeinrichtung (6) oder zumindest ein Teil der Aushebeeinrichtung (6) zwischen zwei Türöffnerkomponenten angeordnet ist.

2. Passivflügelschloss nach Anspruch 1,
**dadurch gekennzeichnet,**
**dass** die zwei Türöffnerkomponenten als einerseits die Türöffnerfalle (51) und andererseits der elektrische Aktor (52s) und/oder das abtriebsseitige Sperrglied (52a) und/oder das Türöffnergetriebe (53) ausgebildet sind.

3. Passivflügelschloss nach einem der vorangehenden Ansprüche,
**dadurch gekennzeichnet,**
**dass** die Schlossmechanik ein Schlossgetriebe aufweist und die Schlossmechanik oder zumindest ein Getriebeelement (54) des Schlossgetriebes zwischen zwei Türöffnerkomponenten angeordnet ist.

4. Passivflügelschloss nach einem der vorangehenden Ansprüche,
**dadurch gekennzeichnet,**
**dass** die Türöffnerfalle (51) als Schwenkfalle ausgebildet ist und ein Schwenklager (51aa) aufweist, welches im Schlossgehäuse (2) unmittelbar, d.h. ohne Zwischenschaltung eines das Schwenklager (51aa) und/oder die Türöffnerfalle (51) und/oder weitere Türöffnerkomponenten aufnehmenden weiteren Gehäuses angeordnet ist.

5. Passivflügelschloss nach einem der vorangehenden Ansprüche,
**dadurch gekennzeichnet,**
**dass** die Türöffnerfalle (51) als Schwenkfalle ausgebildet ist und eine mittige Schwenkachse (51aa) zur Links-Rechts-Verwendung der Türöffnerfalle (51) aufweist.

6. Passivflügelschloss nach einem der vorangehenden Ansprüche,
**dadurch gekennzeichnet,**
**dass** das Sperrglied (53) als Sperrhebel (53) ausgebildet ist und ein Schwenklager aufweist, welches im Schlossgehäuse (2) unmittelbar, d.h. ohne Zwischenschaltung eines das Schwenklager und/oder den Sperrhebel (53) und/oder die elektrische Sperreinrichtung und/oder weitere Türöffnerkomponenten aufnehmenden weiteren Gehäuses angeordnet ist.

7. Passivflügelschloss nach einem der vorangehenden Ansprüche,
**dadurch gekennzeichnet,**
**dass** zwischen dem Sperrglied (53) und der Türöffnerfalle (51) ein Übertragungsschieber (53) oder ein Übertragungsschwenkhebel (53) geschaltet ist, der als das Türöffnergetriebe oder als Teil des Türöffnergetriebes ausgebildet ist.

8. Passivflügelschloss nach Anspruch 7,
**dadurch gekennzeichnet,**
**dass** der Übertragungsschieber (53) oder der Übertragungsschwenkhebel (53) ein Schiebelager bzw. ein Schwenklager aufweist, das in dem Schlossgehäuse unmittelbar, d.h. ohne Zwischenschaltung eines den Übertragungsschieber bzw. den Übertragungshebel und/oder die elektrische Sperreinrichtung (52) und/oder die Türöffnerfalle (51) und/oder weitere Türöffnerkomponenten aufnehmenden weiteren Gehäuses angeordnet ist.

## Claims

1. Passive leaf lock for mounting in or on a passive leaf of a two-leaf door, having a lock housing (2) formed as a lock case or lock frame, in which a locking mechanism and an electric door opener device (5) is mounted,
- wherein the locking mechanism comprises:
- an upper locking rod connection device, to which an upper locking rod (7) and/or a lower locking rod connection device, to which a lower locking rod (8) is connectable or is connected,
- an actuation connection device, to which an actuation device (3), which has a manual or motorised actuator, is connectable or is connected for actuating the locking mechanism,
- wherein the electric door opener device (5) comprises:
- a door opener latch (51), which is moveably mounted in the lock housing (2) in such a way that, in the closed position of the door, it interacts with a locking latch or a bolt of an allocated active leaf lock,
- an electric blocking device (52), which has an electric actuator (52s) and a blocking member (52a) on the output side, which interacts with the door opener latch (51) directly or via an interposed door opener gear (53) in such a way that the door opener latch (51) is switchable into a blocking position and into a release position,
- wherein the door opener latch (51) interacts with the electric blocking device (52) in such a way that the door opener latch (51) is electrically switchable from its blocking position into its release position by changing the energisation of the electric blocking device (52),
wherein
a) at least the following door opener components: the door opener latch (51), the electric actuator (25s), the blocking member (25a) on the output side and, if present, the door opener gear (53) interposed between the door opener latch (51) and the blocking member (52a) on the output side are arranged in the lock housing (2), and no separate door opener housing is provided in or on which all these door opener components are mounted, and
b) at least the following door opener components: the door opener latch (51), the electric actuator (52s), the blocking member (52a) on the output side and, if present, the door opener gear (53) interposed between the door opener latch (51) and the blocking member (52a) on the output side are arranged distributed in the lock housing (2) in such a way that at least one component of the locking mechanism or at least one part of a component of the locking mechanism engages between at least two door opener components,
**characterised in that**
the locking mechanism has a lifting device (6) which, in the closed position of the door, interacts with a locking latch or a bolt of an allocated active leaf lock,
and the lifting device (6) or at least one part of the lifting device (6) is arranged between two door opener components.

2. Passive leaf lock according to claim 1,
**characterised in that**
the two door opener components are formed, on one hand, as the door opener latch (51) and, on the other hand, as the electric actuator (52s) and/or the blocking member (52a) on the output side and/or the door opener gear (53).

3. Passive leaf lock according to one of the preceding claims,
**characterised in that**
the locking mechanism has a locking gear, and the locking mechanism or at least one gear element (54) of the locking gear is arranged between two door opener components.

4. Passive leaf lock according to one of the preceding claims,
**characterised in that**
the door opener latch (51) is formed as a pivot latch and has a pivot bearing (51aa), which is arranged directly in the lock housing (2), i.e. without interposition of a further housing accommodating the pivot bearing (51aa) and/or the door opener latch (51) and/or further door opener components.

5. Passive leaf lock according to one of the preceding claims,
**characterised in that**
the door opener latch (51) is formed as a pivot latch and has a central pivot axis (51aa) for the left-right use of the door opener latch (51).

6. Passive leaf lock according to one of the preceding claims,
**characterised in that**
the blocking member (53) is formed as a blocking lever (53) and has a pivot bearing, which is arranged directly in the lock housing (2), i.e. without interposition of a further housing accommodating the pivot bearing and/or the blocking lever (53) and/or the electric blocking device and/or further door opener components.

7. Passive leaf lock according to one of the preceding claims,
**characterised in that**
a transmission slide (53) or a transmission pivot lever (53) is switched between the blocking member (53) and the door opener latch (51), which is formed as the door opener gear or as part of the door opener gear.

8. Passive leaf lock according to claim 7,
**characterised in that**
the transmission slide (53) or the transmission pivot lever (53) has a slide bearing or a pivot bearing, which is arranged directly in the lock housing, i.e. without interposition of a further housing accommodating the transmission slide or the transmission lever and/or the electric blocking device (52) and/or the door opener latch (51) and/or further door opener components.

## Revendications

1. Serrure de battant passif destiné à être monté sur un battant passif d'une porte à deux battants,
avec un boîtier de serrure (2) conçu comme un caisson de serrure ou un châssis de serrure, dans lequel sont logés un mécanisme de serrure et un dispositif de gâche électrique (5),
- dans laquelle le mécanisme de serrure comprend :
• un dispositif de raccordement de tige de verrou supérieur, auquel peut être raccordé ou est raccordé une tige de verrou supérieure (7) et/ou un dispositif de raccordement de tige de verrou inférieur, auquel peut être raccordé ou est raccordé une tige de verrou inférieure (8),
• un dispositif de raccordement d'actionnement, auquel peut être raccordé ou est raccordé un dispositif d'actionnement (3) qui comprend un actionneur manuel ou motorisé, pour l'actionnement du mécanisme de serrure,
- dans laquelle le dispositif de gâche électrique (5) comprend :
• un pêne de gâche (51) qui est logé de manière mobile dans le boîtier de serrure (2) de façon à ce qu'il interagisse, dans la position de fermeture de la porte, avec un pêne demi-tour ou un pêne dormant d'une serrure de battant actif correspondante,
• un dispositif de blocage électrique (52), qui comprend un actionneur électrique (52s) et un organe de blocage côté sortie (52a), qui interagit avec le pêne de gâche (51) directement ou par l'intermédiaire d'un engrenage de gâche (53) intermédiaire de façon à ce que le pêne de gâche (51) puisse être commuté dans une position de blocage et dans une position de libération,
- dans laquelle le pêne de gâche (51) interagit avec le dispositif de blocage électrique (52) de façon à ce que le pêne de gâche (51) puisse être commuté électrique, par modification de l'alimentation en courant du dispositif de blocage électrique (52), de sa position de blocage vers sa position de libération,
dans laquelle
a) au moins les composants de gâche suivants : le pêne de gâche (51), l'actionneur électrique (25s), l'organe de blocage côté sortie (25a) et, si elle existe, l'engrenage de gâche (53) intercalée entre le pêne de gâche (51) et l'organe de blocage côté sortie (52a), sont disposés dans le boîtier de serrure (2) et aucun boîtier de gâche séparé n'est prévu, dans ou au niveau duquel sont logés tous ces composants de gâche et
b) au moins les composants de gâche suivants : le pêne de gâche (51), l'actionneur électrique (52s), l'organe de blocage côté sortie (52a) et, si elle existe, l'engrenage de gâche (53) intercalée entre le pêne de gâche (51) et l'organe de blocage côté sortie (52a), sont répartis dans le boîtier de serrure (2) de façon à ce que, entre au moins deux composants de gâche, s'emboîte au moins un composant du mécanisme de serrure ou au moins une partie d'un composant du mécanisme de serrure,
**caractérisée en ce que**
le mécanisme de serrure comprend un dispositif de levage (6) qui interagit, dans la position de fermeture de la porte, avec un pêne demi-tour ou un pêne dormant d'une serrure de battant actif correspondante,
et le dispositif de levage (6) ou au moins une partie du dispositif de levage (6) est disposé entre deux composants de la gâche.

2. Serrure de battant passif selon la revendication 1,
**caractérisée en ce que**
les deux composants de la gâche sont conçus d'une part comme le pêne de gâche (51) et d'autre part comme l'actionneur électrique (52s) et/ou l'organe de blocage côté sortie (52a) et/ou la l'engrenage de gâche (53).

3. Serrure de battant passif selon l'une des revendications précédentes, **caractérisée en ce que**
le mécanisme de serrure comprend un engrenage de serrure et le mécanisme de serrure ou au moins un élément d'engrenage (54) de l'engrenage de serrure est disposé entre deux composants de la gâche.

4. Serrure de battant passif selon l'une des revendications précédentes, **caractérisée en ce que**
le pêne de gâche (51) est conçu comme un pêne pivotant et comprend un palier de pivotement (51aa) qui est disposé dans le boîtier de serrure (2) directement, c'est-à-dire sans intercaler un autre boîtier logeant le palier de pivotement (51aa) et/ou le pêne de gâche (51) et/ou d'autres composants de la gâche.

5. Serrure de battant passif selon l'une des revendications précédentes, **caractérisée en ce que**
le pêne de gâche (51) est conçu comme un pêne pivotant et comprend un axe de pivotement central (51aa) pour l'utilisation gauche-droite du pêne de gâche (51).

6. Serrure de battant passif selon l'une des revendications précédentes, **caractérisée en ce que**
l'organe de blocage (53) est conçu comme un levier de blocage (53) et comprend un palier de pivotement qui est disposé dans le boîtier de serrure (2) directement, c'est-à-dire sans intercaler un autre boîtier logeant le palier de pivotement et/ou le levier de blocage (53) et/ou le dispositif de blocage électrique et/ou d'autres composants de la gâche.

7. Serrure de battant passif selon l'une des revendications précédentes, **caractérisée en ce que**
entre l'organe de blocage (53) et le pêne de gâche (51) est disposé un coulisseau de transmission (53) ou un levier pivotant de transmission (53) qui est conçu comme l'engrenage de gâche ou comme une partie d'engrenage de gâche.

8. Serrure de battant passif selon la revendication 7,
**caractérisée en ce que**
le coulisseau de transmission (53) ou le levier pivotant de transmission (53) comprend un palier de coulissement resp. un palier de pivotement qui est disposé dans le boîtier de serrure (2) directement, c'est-à-dire sans intercaler un autre boîtier logeant le coulisseau de transmission resp. le levier de transmission et/ou le dispositif de blocage électrique (52) et/ou le pêne de gâche (51) et/ou d'autres composants de la gâche.
